# EUROPÄISCHE PATENTSCHRIFT

(11) **EP 2 266 702 B1**
(45) Veröffentlichungstag und Bekanntmachung des Hinweises auf die Patenterteilung: **12.06.2019**
(21) Anmeldenummer: 10003841.3
(22) Anmeldetag: 10.04.2010
(51) Int. Cl.: B03C 3/49, B03C 3/41, B03C 3/86

(54) **Elektrostatischer Abscheider zur Rauchgasreinigung mit einem elektrischen Sperrfeld**
Electrostatic separator for cleaning waste gas with an electrical restriction field
Séparateur électrostatique destiné au nettoyage de gaz de fumée avec un champ de verrouillage électrique

(30) Priorität: 27.06.2009 DE 102009030803
(43) Veröffentlichungstag der Anmeldung: 29.12.2010
(73) Patentinhaber: Karlsruher Institut für Technologie, 76131 Karlsruhe (DE)
(72) Erfinder: Paur, Hanns-Rudolf, 76139 Karlsruhe (DE); Bologa, Andrei, 76297 Stutensee (DE); Woletz, Klaus, 76344 Eggenstein-Leopoldshafen (DE)

(56) Entgegenhaltungen:
- DE-A1-102007 020 504
- FR-A- 1 050 120
- US-A- 1 371 995
- US-A1- 2008 250 926
- US-A1- 2009 151 568

## Beschreibung

Die Erfindung betrifft einen elektrostatischen Abscheider zur Reinigung von Rauchgasen, wie sie zum Beispiel in Verbrennungskammern, Holzöfen oder anderen Holzverbrennungsanlagen anfallen.

Elektrostatische Abscheider werden ganz allgemein zur Reinigung von Rauchgas durch Partikelabscheidung eingesetzt. Das zu reinigende Rauchgas wird in den elektrostatischen Abscheider eingeleitet, der eine Ionisierungsstufe, zur elektrischen Ladung der Partikel, und eine Kollektorstufe, zum Abscheiden der geladenen Partikel, umfasst. In der Ionisierungsstufe strömt das zu reinigende Gas durch das elektrische Feld zwischen einer Hochspannungselektrode und einer auf einem Bezugspotential, meist Erdpotential, liegenden Elektrode, in dem die im Rauchgas enthaltenen Partikel über Koronaentladung an der Hochspannungselektrode elektrisch geladen werden. Beim anschließenden Durchströmen der Kollektorstufe werden die Partikel dort auf der auf Bezugspotential liegenden Oberfläche abgeschieden und elektrisch neutralisiert.

Der Mechanismus der Abscheidung über Raumladung ist aus: "J.R. Melcher, K.S. Sachar, E.P. Warren, Overview of Electrostatic Devices for Control of Submicrometric Particles, Proceedings of the IEEE, vol. 65, No.12, 1977, p. 1659-1669" bekannt. Die Entwicklung und Anwendung der Raumladungsabscheider zur Aufsammlung von Partikeln aus Verbrennungsgasen wird in der CH 694 645 vorgestellt. Ein Nachteil des dort beschriebenen elektrostatischen Abscheiders ist die konstruktionsbedingte Notwendigkeit aufwändiger Montage- und Demontageschritte, um die Anlage von Rückständen zu bereinigen.

Eine Reihe von Schriften beschreibt elektrostatische Abscheideanlagen, die zum Einbau in Rauchgasrohre vorgesehen sind.

Die DE 10 2008 005 096 beschreibt einen Abscheider, der in einem Rauchgasrohr, wie z.B. Kaminrohr, installiert werden kann und bei dem die sich im Rauchgas befindenden Partikel beim Passieren des Abscheiders zunächst geladen und dann an einer in Strömungsrichtung des Rauchgases angeordneten Abscheideelektrode abgeschieden werden. Ein weiterer elektrostatischer Abscheider zum Einbau in Rauchgaskanäle ist der EP 1974822 zu entnehmen. Auch bei dieser Vorrichtung wird der elektrostatische Abscheider in Strömungsrichtung des Rauchgases durchströmt. Diese Anordnung hat den Nachteil, dass die Effizienz der Partikelabscheidung reduziert wird, da bereits abgeschiedene Partikel durch den Gasstrom wieder mitgerissen werden können und so die Emissionswerte erhöhen können.

Ein weiterer Nachteil der bekannten elektrostatischen Abscheideanlagen ist die Verschmutzung des Hochspannungsisolators, der in die vom Gas durchströmte Kammer hineinragt, mit Partikeln aus z.B. Flugasche oder Ruß die in dem zu reinigenden Rauchgas enthalten sind. Dadurch kommt es zu Spannungsüberschlägen, die Effizienz des elektrostatischen Abscheiders verringern.

Ausgehend davon schlägt die US 1.371.995 einen Hochspannungsisolator mit vorgeschalteten Korona-Elektroden mit diskreten Entladungspunkten eine Erzeugung einer Korona-Entladung vor, die jedoch zu einem elektrischen Wind führt. Durch diesen elektrischen Wind jedoch entstehen Verwirbelungen, die einer Sperrwirkung zwischen Rauchgaseintritt und Hochspannungsisolator entgegenwirken.

Des weiteren offenbart die FR 10 501 120 einen elektrostatischen Abscheider mit den Merkmalen des Oberbegriffs des Anspruchs 1.

Ausgehend davon ist die **Aufgabe der Erfindung** die genannten Nachteile zu vermeiden und einen elektrostatischen Abscheider anzugeben, der eine effiziente Rauchgasreinigung bei weiter verlängerter Betriebsdauer sichert. Eine weitere Aufgabe der Erfindung ist die Verkürzung der Ausfallzeiten für Reinigungsarbeiten.

Gelöst wird diese Aufgabe durch eine Vorrichtung mit den Merkmalen nach Anspruch 1. Die Unteransprüche geben vorteilhafte Ausgestaltungen der Vorrichtung an.

Zur Lösung der Aufgabe wird ein elektrostatischer Abscheider vorgeschlagen, bei dem der Hochspannungsisolator von dem zu reinigenden Rauchgas durch ein elektrisches Sperrfeld abgeschirmt ist. Dadurch werden Ruß- und Aschepartikelablagerungen auf dem Isolator stark vermindert und die Reinigungsintervalle zur Vermeidung von Spannungsüberschlägen aufgrund dieser Ablagerungen werden erhöht.

Zur Abschirmung des Hochspannungsisolators ist eine Abschirmelektrode axialradial zu einem Mitteln zum elektrischen Laden von Partikeln angeordnet. Diese Mittel bestehen vorzugsweise aus einem mit einer Hochspannung beaufschlagbaren Element, das auch als Hochspannungselektrode bezeichnet wird. Die Abschirmelektrode ist vorzugsweise rohrförmig ausgestaltet, wobei die Form des Querschnitts an die Bauform der umgebenden Elemente angepasst werden kann. Bei einer Beaufschlagung der Hochspannungselektrode mit einer Hochspannung bildet sich ein elektrisches Feld zwischen der Hochspannungselektrode und der Abschirmelektrode aus. Entscheidend für die Stärke des elektrischen Feldes ist die Größe des Spaltes zwischen der Hochspannungselektrode und der Abschirmelektrode. Durch radiale Verdickungen an der Hochspannungselektrode kann der Spalt, der vorzugsweise die Form eines Ringspaltes aufweist, verringert werden und die elektrische Feldstärke in diesem Bereich wird erhöht. Das elektrische Feld mit erhöhter Feldstärke wirkt als zusätzliche Barriere für das partikelbeladene Rauchgas. Ein Teil des Rauchgases strömt in diesen Bereich, wobei die sich in dem Rauchgas befindenden Partikel elektrisch geladen werden und beim weiteren Durchströmen des Rauchgases durch das elektrische Feld, kommt es zu einer Krafteinwirkung auf die im Rauchgas enthaltenen Partikel (elektrische Ladungsträger), wobei sich die elektrischen Ladungsträger an der inneren Wand der Abschirmelektrode abscheiden.

Durch eine geeignete Wahl des äußeren Durchmessers der radialen Verdickung , die als Sperrfeldelektrode bezeichnet wird, an der Hochspannungselektrode im Zusammenspiel mit dem inneren Durchmesser der Abschirmelektrode wird eine Feldstärke erzeugt, die eine verstärkte Abscheidung von geladenen Partikeln auf der auf Bezugspotential liegenden Abschirmelektrode zur Folge hat, jedoch keine Koronaentladung.
In einer Ausgestaltungsform des elektrostatischen Abscheiders ist neben der Sperrfeldelektrode mindestens eine weitere radiale Verdickung an dem aus der Abschirmelektrode herausragenden Ende der Hochspannungselektrode angebracht. Der Durchmesser der Sperrfeldelektrode kann sich dabei vom Durchmesser der weiteren radialen Verdickungen unterscheiden. In diesem Fall wird bei Beaufschlagung der Hochspannungselektrode, neben dem elektrischen Feld zwischen der Sperrfeldelektrode und der Abschirmelektrode, ein weiteres elektrisches Feldes zwischen der radialen Verdickung außerhalb der Abschirmelektrode und der Wand des elektrostatischen Abscheiders ausgebildet, da diese Wand auf einem Bezugspotential, meist Erdpotential, liegt.

Eine weitere Ausgestaltungsform umfasst eine Sperrfeldelektrode, die aus der Abschirmelektrode herausragt. In diesem Fall wird bei Beaufschlagung der Hochspannungselektrode mit einer Hochspannung, neben dem elektrischen Feld zwischen der Sperrfeldelektrode und der Abschirmelektrode, ein weiteres elektrisches Feld zwischen derselben Sperrfeldelektrode und der Wand des elektrostatischen Abscheiders ausgebildet.

In einer besonders bevorzugten Ausführform umfasst die Hochspannungselektrode an ihrem weiten Ende eine Koronaelektrode, die zusätzlich zu der Sperrfeldelektrode angeordnet ist. Ein Teil des Rauchgases umströmt diese Koronaelektrode und die im Rauchgas enthaltenen Partikel werden an dieser Koronaelektrode über Koronaentladung an der Hochspannungselektrode elektrisch geladen und auf der auf Bezugspotential liegenden Oberfläche abgeschieden und elektrisch neutralisiert. Das gereinigte Gas strömt durch den Reingasaustritt aus dem elektrostatischen Abscheider.

Die Erfindung wird mit einem Ausführungsbeispiel anhand der **Fig. 1** näher erläutert. **Fig. 1** zeigt eine schematische Ansicht des elektrostatischen Abscheiders mit einer Sperrfeldelektrode und einer konzentrisch um diese angeordnete rohrförmigen Abschirmelektrode.

Der elektrostatische Abscheider umfasst eine rohrförmige Abscheidekammer **1** mit einer seitlich angeordneten Einlassöffnung **2** für das Rauchgas und einer seitlich angeordneten Öffnung **3** für den Austritt des Reingases. Die Abscheidekammer **1** hat einen Deckel **13** und einen Boden **14**. Ein Hochspannungsisolator **4** ist unterhalb des Deckels **13** und oberhalb der Einlassöffnung **2** angeordnet, wobei ein ringförmiges Element **5** als Auflager dient. An dem ringförmigen Element **5** ist ebenfalls die rohrförmige Abschirmelektrode **11** befestigt, die axial in die Abscheidekammer **1** hineinragt. Die Abscheidekammer **1**, das ringförmige Element **5** und die rohrförmigen Abschirmelektrode **11** sind elektrisch leitend miteinander verbunden und haben das gleiche Bezugspotential, vorzugsweise Erdpotential.

Eine Hochspannungselektrode **6** ist in der Abscheidekammer **1** innerhalb der rohrförmigen Abschirmelektrode **11** axial angeordnet und ist an dem Hochspannungsisolator **4** befestigt und über ein Kabel **7**, dass durch einen Öffnungskanal **8** geführt ist, mit einer, in der Figur nicht gezeigten, Hochspannungsquelle verbunden. Die Hochspannungselektrode **6** weist eine radiale Verdickung, die Sperrfeldelektrode **12** auf, die in der gezeigten Ausführform vollständig in die rohrförmige Abschirmelektrode **11** hineinragt.

In der in **Fig. 1** dargestellten Ausführform weist die Hochspannungselektrode **6** eine weitere radiale Verdickung **9** auf, die in die Abscheidekammer **1** des elektrostatischen Abscheiders hineinragt und aus der röhrförmigen Abschirmelektrode **11** herausragt. Unterhalb der zweiten radialen Verdickung **9** ist eine Koronaelektrode **10** an der Hochspannungselektrode **6** angebracht.

Die Abschirmelektrode **11** bewirkt, dass der direkte Fluss von Ruß- und Flugaschepartikeln aus dem Rauchgas zu dem Hochspannungsisolator **4** unterbunden wird. Die Sperrfeldelektrode **12** an der Hochspannungselektrode **6** verursacht die Ausbildung eines elektrischen Feldes zwischen der Sperrfeldelektrode **12** und der auf einem Bezugspotential liegenden Abschirmelektrode **11**. Gelangen geladene Partikel in dieses Feld, scheiden sie sich unter Einfluss des elektrischen Feldes an der inneren Wand der Abschirmelektrode **11** ab. Ein weiteres elektrisches Feld bildet sich zwischen der zweiten radialen Verdickung **9** und der auf Bezugspotential liegenden Wand der Abscheidekammer **1** aus. Die Koronaelektrode **10** bewirkt im Zusammenspiel mit der auf Bezugspotential liegenden Oberfläche eine Koronaentladung, Abscheidung und elektrische Neutralisation der Partikel im Rauchgas.

### Bezugszeichenliste

1 Abscheidekammer
2 Einlassöffnung für Rauchgaseintritt
3 Öffnung für Reingasautritt
4 Hochspannungsisolator
5 Ringförmiges Element, Auflager
6 Hochspannungselektrode
7 Kabel
8 Öffnungskanal
9 Radiale Verdickung
10 Koronaelektrode
11 Abschirmelektrode
12 Sperrfeldelektrode
13 Deckel
14 Boden

## Patentansprüche

1. Elektrostatischer Abscheider zur Reinigung von partikelbeladenem Rauchgas umfassend,
a) einen Rauchgaseintritt **(2),**
b) Mittel (6) zum elektrischen Laden von Partikeln mit einem Hochspannungsanschluss (7),
c) Abscheideflächen umfassend eine Abscheidekammer **(1)** und eine Abschirmelektrode **(11)** mit einem Bezugspotential zum Potential des Hochspannungsanschlusses (7), wobei zwischen Bezugspotential und Potential des Hochspannungsanschlusses (7) eine elektrische Potentialdifferenz besteht,
d) einen Hochspannungsisolator **(4)** zwischen Hochspannungsanschluss (7) und Abscheideflächen **(1, 11),** wobei die Abschirmelektrode **(11)** zur Abschirmung des Hochspannungsisolators um die Mittel (6) zum elektrischen Laden von Partikeln angeordnet ist, wobei die Mittel (6) zum elektrischen Laden von Partikeln eine Sperrfeldelektrode **(12)** zur Erzeugung eines elektrischen Sperrfeldes umfassen, wobei sich das Sperrfeld über einen Spalt zwischen der Sperrfeldelektrode (12) und der Abschirmelektrode **(11)** erstreckt
**dadurch gekennzeichnet, dass**
die Abschirmelektrode **(11)** senkrecht zum Rauchgaseintritt **(2)** angeordnet ist sowie
die Abschirmelektrode **(11)** konzentrisch um die Sperrfeldelektrode **(12)** angeordnet ist und der Spalt ein Ringspalt ist.

2. Elektrostatischer Abscheider nach Anspruch 1, **dadurch gekennzeichnet, dass** mindestens eine Abscheidefläche **(1, 11)** konzentrisch um die Mittel **(6)** zum Laden von Partikeln angeordnet ist.

3. Elektrostatischer Abscheider nach einem der Ansprüche 1 oder 2, **dadurch gekennzeichnet, dass** die Mittel **(6)** zum elektrischen Laden von Partikeln radiale Verdickungen **(9)** außerhalb der Abschirmelektrode aufweisen, wobei Ringspalten zwischen den radialen Verdickungen **(9)** und der Wand des elektrostatischen Abscheiders **(1)** bestehen.

4. Elektrostatischer Abscheider nach Anspruch 3, **dadurch gekennzeichnet, dass** die radiale Verdickung **(9)** und die - Sperrfeldelektrode **(12)** eine zusammenhängende Elektrode bilden.

5. Elektrostatischer Abscheider nach einem der Ansprüche 1 bis 4, **dadurch gekennzeichnet, dass** die Mittel **(6)** zum elektrischen Laden von Partikeln an ihrem weiten Ende eine Koronaelektrode **(10)** umfassen.

6. Elektrostatischer Abscheider nach Anspruch 1, **dadurch gekennzeichnet, dass** der Hochspannungsisolator **(4)** oberhalb des Sperrfeldes angeordnet ist.

## Claims

1. Electrostatic separator for cleaning particle-laden waste gas, comprising:
a) a waste gas inlet (2)
b) means (6) for the electrical charging of particles, with a high-voltage connection (7),
c) separation surfaces, comprising a separation chamber (1) and a screening electrode (11) with a reference potential for the potential of the high-voltage connection (7),
wherein an electrical potential difference pertains between the reference potential and the potential of the high-voltage connection (7),
d) a high-voltage isolator (4) between the high-voltage connection (7) and the separation surfaces (1, 11),
wherein the screening electrode (11) is arranged such as to screen the high-voltage isolator, about which are arranged the means (6) for the electric charging of particles, wherein the means (6) for the electric charging of particles comprise a restriction field electrode (12) for producing an electrical blocking field, wherein the restriction field extends over a gap between the restriction field electrode (12) and the screening electrode (11),
**characterised in that** the screening electrode (11) is arranged perpendicular to the waste gas inlet (2), and the screening electrode (11) is arranged concentrically about the restriction field electrode (12), and the gap is a ring gap.

2. Electrostatic separator according to claim 1, **characterised in that** at least one separator surface (1, 11) is arranged concentrically about the means (6) for the charging of particles.

3. Electrostatic separator according to any one of claims 1 or 2, **characterised in that** the means (6) for the electrical charging of particles exhibit radial thickening areas (9) outside the screening electrode, wherein ring gaps pertain between the radial thickening areas (9) and the wall of the electrostatic separator (1).

4. Electrostatic separator according to claim 3, **characterised in that** the radial thickening area (9) and the restriction field electrode (12) form a cohesive electrode.

5. Electrostatic separator according to any one of claims 1 to 4, **characterised in that** the means (6) for the electrical charging of particles comprise at their far end a corona electrode (10). ,

6. Electrostatic separator according to claim 1, **characterised in that** the high-voltage isolator (4) is arranged above the restriction field.

## Revendications

1. Séparateur électrostatique permettant de nettoyer des gaz de fumée chargés en particules comprenant :
a) une entrée des gaz de fumée (2),
b) des moyens (6) permettant de charger électriquement des particules ayant une connexion haute tension (7),
c) des surfaces de séparation comprenant une chambre de séparation (1) et une électrode formant écran (11) ayant un potentiel de référence par rapport au potentiel de la connexion haute tension (7), une différence de potentiel électrique étant présente, entre le potentiel de référence et le potentiel de la connexion haute tension (7),
d) un isolateur haute tension (4) situé entre la connexion haute tension (7) et les surfaces de séparation (1, 11),
l'électrode formant écran (11) étant installée autour des moyens (6) permettant de charger électriquement des particules pour protéger l'isolateur haute tension,
les moyens (6) permettant de charger électriquement des particules comprenant une électrode de champ de verrouillage (12) permettant de produire un champ de verrouillage électrique, le champ de verrouillage s'étendant sur un intervalle situé entre l'électrode de champ de verrouillage (12) et l'électrode formant écran (11),
**caractérisé en ce que**
l'électrode formant écran (11) est installée perpendiculairement à l'entrée des gaz de fumée (2), et
l'électrode formant écran (11) est montée concentriquement autour de l'électrode de champ de verrouillage (12) et l'intervalle est un intervalle annulaire.

2. Séparateur électrostatique conforme à la revendication 1,
**caractérisé en ce qu'**
au moins une surface de séparation (1, 11) est installée concentriquement autour des moyens (6) permettant de charger des particules.

3. Séparateur électrostatique conforme à l'une des revendications 1 et 2,
**caractérisé en ce que**
les moyens (6) permettant de charger électriquement des particules comportent des épaississements radiaux (9) à l'extérieur de l'électrode formant écran, des fentes annulaires étant présentes entre les épaississements radiaux (9), et la paroi du séparateur électrostatique (1).

4. Séparateur électrostatique conforme à la revendication 3,
**caractérisé en ce que**
l'épaississement radial (9) et l'électrode de champ de verrouillage (12) forment une électrode continue.

5. Séparateur électrostatique conforme à l'une des revendications 1 à 4,
**caractérisé en ce que**
les moyens (6) permettant de charger électriquement des particules comportent une électrode de Corona (10) à leur extrémité éloignée.

6. Séparateur électrostatique conforme à la revendication 1,
**caractérisé en ce que**
l'isolateur haute tension (4) est situé au-dessus du champ de verrouillage.
